# FASCICULE DE BREVET EUROPEEN

(11) **EP 0 429 400 B1**
(45) Date de publication et mention de la délivrance du brevet: **26.04.1995**
(21) Numéro de dépôt: 90810887.1
(22) Date de dépôt: 20.11.1990
(51) Int. Cl.: G09F 3/18

(54) **Dispositif porte-étiquettes pour présentoirs de marchandises**
Informationsträger für Warenpräsentierständer
Labelholder device for goods-display stands

(30) Priorité: 24.11.1989 CH 4225/89
(43) Date de publication de la demande: 29.05.1991
(73) Titulaire: LABEL PLASTIC HOLDERS INTERNAIONAL LTD, Tortola, Iles Vierges Britanniques (GB)
(72) Inventeur:
(74) Mandataire: Meylan, Robert Maurice

(56) Documents cités:
- EP-A- 0 282 367
- WO-A-90/03020
- AT-A- 386 088
- LU-A- 85 441
- US-A- 4 672 757

## Description

La présente invention concerne un porte-étiquettes pour présentoirs de marchandises.

### Art antérieur.

De nombreux types de présentoirs de marchandises tels que des étagères, des paniers grillagés, des bacs, des tringles, etc. sont utilisés dans des magasins de vente au détail, tels que les boutiques ou les grandes surfaces.

Avant les années 1980, des étiquettes de prix étaient rarement disposées sur les rebords des présentoirs parce que chaque article était marqué avec une petite étiquette auto-adhésive. Dans les années 1980, diverses législations ont imposé l'affichage des prix par unité (par exemple prix par kg ou l) pour toutes les denrées alimentaires. Ceci a eu pour conséquence l'affichage des prix unitaires sur les présentoirs en plus de l'affichage du prix de la quantité vendue sur l'objet lui-même.

Dans les années 1980, l'évolution de l'étiquetage vers les étiquettes dites à "codes barres" préimprimées collées sur les emballages a rendu inutiles le marquage individuel manuel de chaque article. Cela a rendu d'autant plus nécessaire un étiquetage détaillé disposé sur le présentoir de l'article.

De nombreux dispositifs de présentation d'étiquettes adaptés à des formes spécifiques de présentoirs de marchandises ont été développés. Les brevets US-A- 4,805,861 et 4 187 159 et FR-A- 2 585 549 décrivent des porte-étiquettes pouvant être fixés aux tringles auxquelles on accroche des articles sous blister. Les brevets US-A- 4 761 904 et 4 760 660 décrivent des porte-étiquettes pouvant être fixés aux structures grillagées de paniers conteneurs. Le brevet FR-A- 2 583 195 et le brevet GB-A- 2 167 223 décrivent un porte-étiquettes s'adaptant à un rail marginal d'étagère. Le brevet FR-A- 2 565 388 décrit un porte-étiquettes s'adaptant aux rebords en cornière d'étagères métalliques. Le brevet DE-A- 35 17 323 décrit un dispositif porte-étiquettes destiné à des parois perforées. Le brevet LU-A- 85 441 décrit un porte-étiquettes en forme de poche plane dont la face avant est transparente et munie à son bord inférieur d'un guide destiné à permettre le déplacement rectiligne d'un lecteur de code-barres. La face arrière est munie d'une bande adhésive qui assure le maintien en place définitif du porte-étiquettes contre une paroi. La diversité des formes des porte-étiquettes et étiquettes fixés sur les différentes types de présentoirs pouvant se trouver dans un même magasin entraîne une disharmonie de présentation au niveau de l'ensemble du magasin Elle entraîne également des pertes de temps pour le service chargé de l'étiquetage qui doit veiller à ne pas se tromper de format et doit refabriquer de nouvelles étiquettes chaque fois que les marchandises changent de rayon.

Le brevet US-A- 4 672 757 décrit un système d'étiquetage destiné à pouvoir être utilisé aussi bien sur des surfaces horizontales que devant des surfaces verticales tout en réduisant le nombre de porte-étiquettes à utiliser : ces portes-étiquettes présentent une surface plane, de part et d'autre de laquelle s'étendent des moyens de fixation en forme de T symétriques par rapport à la surface plane. Cette structure permet soit de disposer une étiquette de chaque côté de la surface plane, soit d'utiliser d'un côté pour placer une étiquette et l'autre côté pour y engager une pièce de fixation adaptée à la surface murale.

### Sommaire de l'invention

Le but de la présente invention est de permettre une présentation uniformisée et standardisée de l'étiquetage de l'ensemble des rayons d'un magasin, qui soit facile à mettre en place et facile à déplacer.

Ce but est atteint grâce à un dispositif porte-étiquettes selon la revendication 1 et grâce à un système de dispositifs porte-étiquettes selon la revendication 7.

Le dispositif porte-étiquettes selon l'invention comprend :
- un support d'étiquettes 1, 1′, possédant des moyens de maintien de l'étiquette 2, 3, 2′, 3′ et un premier moyen d'assemblage standardisé 4a, 4b, 4a′, 4b′. et
- au moins une pièce de fixation A, B, C, D, E, F possédant un deuxième moyen d'assemblage standardisé 5, 5′, 5˝, 5‴, 5^{V} s'adaptant audit premier moyen d'assemblage pour réunir ledit support d'étiquettes à ladite pièce de fixation, ainsi que des moyens de fixation 6, 6′, 6˝, 6‴, 6^{IV}, 6^{V} pour fixer ladite pièce de fixation auxdits présentoirs de marchandises.

Grâce à l'uniformisation des supports d'étiquettes, une présentation uniformisée de l'étiquetage est rendue possible, et l'utilisation de machines à traitement de textes en est facilitée. L'uniformisation du porte-étiquettes selon la présente invention permet une diminution des stocks d'étiquettes. La standardisation du mode d'adaptation à la pièce de fixation permet une diminution des stocks de porte-étiquettes ; elle permet également de collecter les porte-étiquettes et de les répartir dans le magasin sans se préoccuper de leur adaptation aux différents présentoirs, les pièces de fixation pouvant rester en place. On peut donc à la fois améliorer la présentation des rayons, réduire le coût de main d'oeuvre et les stocks de pièces détachées grâce à un ensemble de dispositifs selon la présente invention comportant une pluralité de porte-étiquettes identiques et un jeu de pièces de fixation différentes correspondant à l'ensemble des différents présentoirs du magasin, ledit ensemble de dispositifs donnant un aspect homogène à l'étiquetage de l'ensemble des présentoirs.

Selon une première forme de réalisation de la présente invention, les dimensions du support d'étiquette, de l'ordre de grandeur des étiquettes, sont telles qu'une seule pièce de fixation suffit pour le maintenir en place. Vu de face, il se présente avantageusement sous forme d'un carré ou d'un rectangle peu allongé, bien que d'autres formes faciles à fabriquer (circulaires, ovales) soient utilisables, sans sortir du cadre de la présente invention. Il contient normalement une seule ou un petit nombre d'étiquettes.

Selon une deuxième forme de réalisation de la présente invention, le support d'étiquette se présente sous forme allongée, sous la forme générale d'une barre dont la longueur est de l'ordre de grandeur de celle du présentoir. Deux ou plusieurs pièces de fixation le maintiennent devant une étagère, ou à deux ou plusieurs tringles ou barres, ou devant une paroi de présentation, où sont accrochés des marchandises. Il peut contenir une pluralité d'étiquettes ou toute autre information écrite.

Selon un mode de réalisation préféré de la présente invention, le deuxième moyen d'assemblage standardisé de la pièce de fixation et son moyen de fixation aux présentoirs sont reliés de telle manière que le plan dans lequel est présentée l'étiquette est légèrement incliné par rapport à la verticale, vers le haut ou vers le bas. Ceci permet d'orienter l'étiquette vers l'oeil du consommateur debout devant le présentoir, quelle que soit la hauteur de ce présentoir.

Le porte-étiquettes selon la présente invention peut être fabriqué en de nombreux matériaux, moulables, extrudables ou usinables, notamment en plastique.

Selon un mode de réalisation préféré de la présente invention, il est réalisé en matière plastique transparente ou colorée, connue en soi, et comporte une paroi avant transparente 2, 2′ recouvrant l'étiquette et protégeant celle-ci des détériorations.

Les pièces de fixation sont réalisées en plastique ou tout autre matériau moulable, extrudable ou usinable. Selon un mode préféré de la présente invention, la pièce de fixation ou tout au moins son moyen de fixation aux présentoirs est réalisée en matériau semi-rigide susceptible d'une légère déformation pour s'adapter aux variations de dimensions des présentoirs.

Pour abaisser le coût de fabrication et faciliter la manutention du porte-étiquettes par rapport aux pièces de fixation, il est préférable de réaliser le dispositif porte-étiquettes de la présente invention sous forme de pièces profilées.

D'autres avantages et propriétés du dispositif porte-étiquettes selon la présente invention apparaîtront mieux à l'aide des exemples donnés ci-dessous à titre purement illustratifs et non limitatifs, et aux figures accompagnantes.

### Brève description des figures et exemples de réalisation.

La figure 1 montre une vue en coupe du support d'étiquettes selon la présente invention. Au moins la lame 2 est réalisée en plastique transparent. L'étiquette est pincée entre les lames 2 et 3. Les lames 4a et 4b du premier moyen d'assemblage viennent en contact avec le deuxième moyen d'assemblage de la pièce de fixation et maintiennent les deux pièces en contact.

La figure 2 montre un support d'étiquettes allongé 1′ maintenu contre un rebord d'étagère par deux pièces de fixation.

La figure 3 montre schématiquement comment le support d'étiquettes peut s'adapter à diverses pièces de fixation A, B, C, D, E. Le dessin 3D montre schématiquement une pièce de fixation destinée à être suspendue à une tige (par exemple à un panier présentoir).

La figure 4 montre une pièce de fixation (schématisée par le dessin 3A) permettant de fixer le support d'étiquettes à un rail marginal d'étagère. Les rebords supérieur et inférieur du moyen de fixation 6 s'engagent dans les rainures du rail. La plaque 6 peut au besoin être recoupée pour s'adapter à la largeur de ce rail.

La figure 5 montre une étagère munie de trous sur son chant. La pièce de fixation est constituée d'une tête en forme de plaquette 5, prolongée par une goupille qui vient s'engager dans un trou. Cette goupille 6′ peut être conique et fendue comme le montre le dessin B (figure 3) ou filetée.

La figure 6 montre une pièce de fixation destinée à s'adapter à des étagères dont le rebord à la forme d'une cornière. La partie 7 vient en prise avec l'extrémité arrière inférieure de la cornière. La partie supérieure 8, inclinée, semi-rigide, s'adapte sur le rebord supérieur de l'étagère et permet une certaine tolérance dans l'épaisseur de celle-ci.

La figure 7 montre une pièce de fixation destinée à des présentoirs sous forme de tringles (auxquels les marchandises sont suspendues à l'aide de cintres).

La figure 8 montre une autre réalisation F de la pièce de fixation. Elle comprend une pièce en plastique, moulée, dont le bord inférieur présente un évidement, selon une partie de cylindre, dans lequel vient coulisser une tringle ou barre. Ladite tringle peut être une partie du présentoir de marchandises, elle peut également être fournie comme partie de F, permettant de positionner le porte-étiquettes 1˝ à une distance variable d'un panneau, d'une étagère, en y accrochant ladite tringle par d'autres moyens de fixation 7, schématisés sur la gauche de la figure 8. La tringle est maintenue fixe et serrée contre ladite pièce en plastique, par une tige intérieure dont une extrémité est un anneau enserrant la tringle et dont l'autre est filetée, munie d'une ailette-papillon, qui, par vissage, tire ladite tige vers l'intérieur de la pièce en plastique et serre ladite tringle contre ladite pièce en plastique.

Les exemples de réalisations ci-dessus et les figures y relatives ne sont donnés qu'à titre purement illustratif. De nombreuses variantes pourront être exécutées par l'homme du métier sans sortir du champ de la présente invention, tel que défini par le suivantes revendications.

## Revendications

1. Dispositif porte-étiquettes pour présentoirs de marchandises comprenant un support d'étiquettes et au moins une pièce de fixation pour fixer ledit support d'étiquettes audits présentoirs, ledit support d'étiquettes et ladite pièce de fixation étant assemblés par des moyens d'assemblage comprenant un premier moyen d'assemblage standardisé (4a, 4b, 4a′, 4b′) situé sur ledit support d'étiquettes (1, 1′) et un deuxième moyen d'assemblage standardisé (5, 5′, 5˝, 5‴) situé sur ladite pièce de fixation (A, B, C, D, E, F), capable de s'engager de façon détachable audit premier moyen d'assemblage, à fin de rendre solidaire ledit support à la dite pièce, caractérisé en ce que ledit support d'étiquettes (1, 1′) possède des moyens de maintien de l'étiquette (2, 3, 2′, 3′) ayant sensiblement le profil d'une poche plane maintenant l'étiquette entre sa face avant (2, 2′) et sa face arrière (3, 3′), ledit support étant formé d'une seule pièce semi-rigide dont au moins la face avant (2, 2′) est transparente et que ladite pièce de fixation (A, B, C, D, F) possède un moyen de fixation pour fixer ladite pièce de fixation audit présentoir de marchandises, choisi parmi les moyens de fixation (6, 6′, 6˝, 6‴, 6^{IV}, 6^{V}) spécifiquement adaptés à la forme dudit présentoir, de telle sorte qu'après assemblage dudit dispositif porte-étiquettes et fixation audit présentoir, l'étiquette soit orientée vers l'oeil de l'observateur.

2. Dispositif selon la revendication 1, caractérisé en ce qu'il est constitué au moins en partie de pièces profilées et en ce que ledit premier moyen d'assemblage s'adapte audit deuxième moyen d'assemblage par emboîtement et coulissement latéral de leurs surfaces correspondantes (4a, 4b, 4a′, 4b′, 5, 5′, 5˝, 5‴, 5^{V}).

3. Dispositif selon la revendication 2, caractérisé en ce que ledit moyen de fixation (6′) s'engage dans un trou pratiqué dans ledit présentoir, à force ou par un moyen fileté.

4. Dispositif selon la revendication 2, caractérisé en ce que ladite pièce de fixation est une pièce semi-rigide (A, C) et que les surfaces desdits moyens de fixation (6, 6˝), s'imbriquent par pincement dans les surfaces correspondantes d'un rebord d'étagère.

5. Dispositif selon la revendication 2, caractérisé en ce que ladite pièce de fixation (F) est attachable à un présentoir en forme de barre au moyen d'une tige intérieure dont une extrémité est un anneau dans lequel ladite barre peut glisser et dont l'autre extrémité est filetée et munie d'un écrou, notamment en forme d'ailette papillon, dont la rotation permet de serrer ladite barre contre ladite pièce de fixation (F), ou à déserrer l'ensemble, ladite pièce de fixation (F) possédant une face dans laquelle est creusé un évidement en forme de gouttière qui reçoit en contact glissant ladite barre.

6. Dispositif selon l'une des revendications précédentes, caractérisé en ce qu'un support d'étiquettes (1′) de forme allongée est réuni à deux ou plusieurs pièces de fixation (A, B, C, D, E, F).

7. Système de dispositifs porte-étiquettes destiné à donner un aspect homogène à l'étiquetage d'un ensemble de différents présentoirs, caractérisé en ce qu'il comprend :
- une pluralité de supports d'étiquettes (1, 1′), selon l'une des revendications 1 à 6, chaque support d'étiquette (1, 1′) possédant des moyens de maintien de l'étiquette (2, 3, 2′, 3′) ayant sensiblement le profil d'une poche plane maintenant l'étiquette entre sa face avant (2, 2′) et sa face arrière (3, 3′) , lesdits supports étant des pièces semi-rigides dont au moins la face avant (2, 2′) est transparente, lesdits supports d'étiquettes (1, 1′) étant munis des mêmes premiers moyens d'assemblage uniformisés (4a, 4b, 4a′, 4b′) et
- un jeu de pièces de fixation (A, B, C, D, E, F) selon l'une des revendications 1 à 6 différentes correspondant audit ensemble de différents présentoirs.

8. Système de dispositifs porte-étiquettes selon la revendication 7, caractérisé en ce qu'il est constitué au moins en partie de pièces profilées et que ledit premier moyen d'assemblage s'adapte au deuxième moyen d'assemblage par emboîtement et coulissement latéral de leurs surfaces correspondantes (4a, 4b, 4a′, 4b′, 5, 5à, 5˝, 5‴, 5^{V}).

9. Système de dispositifs porte-étiques selon la revendication 8, caractérisé en ce qu'il comprend des supports d'étiquettes (1′) de forme allongée susceptibles d'être réunis à deux ou plusieurs pièces de fixation (A, B, C, D, E, F).

## Patentansprüche

1. Informationsträger für Warenpräsentierständer mit einem Schildhalter und wenigstens einem Befestigungsteil für die Befestigung des genannten Schildhalters auf die genannten Warenpräsentierständer, wobei der genannte Schildhalter und das genannte Befestigungsteil mittels Zusammensetzungsmitteln zusammengesetzt werden, welche aus einem ersten und einem zweiten standardisierten Zusammensetzungsmittel bestehen, wobei das erste Zusammensetzungsmittel (4a, 4b, 4a′, 4b′) sich auf dem genannten Schildhalter (1, 1′) befindet und das zweite (5, 5′, 5˝,5‴) sich auf dem genannten Befestigungsteil (A,B,C,D,E,F) befindet und sich in das erste Zusammensetzungsmittel abnehmbar einsetzen kann, damit der genannte Halter mit dem genannten Teil fest verbunden wird, dadurch gekennzeichnet, dass der genannte Schildhalter (1, 1′) mit Schildhaltemitteln (2, 3, 2′, 3′) versehen ist, welche ungefähr das Profil einer flachen Tasche haben, die das Schild zwischen ihrer Vorderseite (2, 2′) und ihrer Hinterseite (3, 3′) festhält, wobei der genannte Halter aus einem einzigen halbsteifen Stück besteht, wovon wenigstens die Vorderseite (2, 2′) durchsichtig ist, und dass das Befestigungsteil (A, B, C, D, F) ein Befestigungsmittel für die Befestigung des genannten Befestigungsteils auf den genannten Warenpräsentierständer besitzt, wobei dieses Befestigungsmittel unter den Befestigungsmitteln (6, 6′, 6˝, 6‴, 6^{IV}, 6^{V}) ausgewählt wird, welche spezifisch an der Form des genannten Ständers angepasst sind, so dass nach Zusammensetzen der genannten Informationsträgervorrichtung und Befestigung auf dem genannten Ständer, das Schild in Richtung des Auges des Beobachters gerichtet ist.

2. Vorrichtung nach Anspruch 1, dadurch gekennzeichnet, dass sie wenigstens teilweise aus profilierten Teilen besteht, und dass das erste genannte Zusammensetzungsmittel sich an dem zweiten genannten Zusammensetzungsmittel durch Zusammenfügen und seitliches Gleiten ihrer entsprechenden Flächen (4a, 4b, 4a′, 4b′, 5, 5′, 5˝, 5‴, 5^{V}) anpasst.

3. Vorrichtung nach Anspruch 2, dadurch gekennzeichnet, dass das genannte Befestigungsmittel (6′) sich in ein in dem Warenpräsentierständer hergestelltes Loch mit Kraft oder mittels einem Mittel mit Gewinde einfügt.

4. Vorrichtung nach Anspruch 2, dadurch gekennzeichnet, dass das genannte Befestigungsteil ein halbsteifes Stück (A, C) ist und, dass die Flächen der genannten Befestigungsmittel (6, 6˝) in die entsprechenden Flächen eines Regalbordes klemmend eingreifen.

5. Vorrichtung nach Anspruch 2, dadurch gekennzeichnet, dass das genannte Befestigungsteil (F) an einem Ständer in Form einer Stange mittels einer inneren Achse befestigt werden kann, wobei das eine Ende der inneren Achse ein Ring ist, in dem die genannte Stange gleiten kann, und das andere Ende mit Gewinde ist und mit einer Mutter, insbesondere einer Flügelmutter, versehen ist, deren Drehung das Drücken der genannten Stange gegen das genannte Befestigungsteil (F) oder das Lockern der Anordnung erlaubt, wobei das genannte Befestigungsteil (F) eine Fläche besitzt, in der eine Aushöhlung in Form einer Rinne gegraben ist, welche die genannte Stange in gleitendem Kontakt empfängt.

6. Vorrichtung nach einem der vorherigen Ansprüche, dadurch gekennzeichnet, dass ein Schildhalter (1′) länglicher Form mit zwei oder mehreren Befestigungsteilen (A, B, C, D, E, F) verbunden ist.

7. System von Informationsträgervorrichtungen dazu bestimmt, dem Auszeichnen einer Anordnung von verschiedenen Warenpräsentierständer ein homogenes Aussehen zu geben, dadurch gekennzeichnet, dass es mit folgendem versehen ist:
- Eine Vielzahl von Informationsträger (1, 1′) gemäss einer der Ansprüche 1 bis 6, wobei jeder Schildhalter (1, 1′) Schildhaltemittel besitzt, welche ungefähr das Profil einer flachen Tasche haben, die das Schild zwischen ihrer Vorderseite (2, 2′) und ihrer Hinterseite (3, 3′) festhält, die genannten Halter halbsteif sind und wenigstens ihre Vorderseite (2, 2′) durchsichtig ist, die genannten Schildhalter (1, 1′) mit den gleichen standardisierten Zusammensetzungsmittel (4a, 4b, 4a′, 4b′) versehen sind, und
- ein Spiel von verschiedenen Befestigungsteilen (A, B, C, D, E, F) nach einer der Ansprüche 1 bis 6, die der Anordnung von verschiedenen Ständer entsprechen.

8. System von Informationsträgervorrichtungen nach Anspruch 7, dadurch gekennzeichnet, dass es wenigstens teilweise aus profilierten Teilen besteht, und dass das genannte erste Zusammensetzungsmittel sich an den genannten zweiten Zusammensetzungsmittel durch Zusammenfügen und seitliches Gleiten ihrer entsprechenden Fläche (4a, 4b, 4a′, 4b′, 5, 5′, 5˝, 5‴ , 5^{V}) anpasst.

9. System von Informationsträgervorrichtungen nach Anspruch 8, dadurch gekennzeichnet, dass es mit Schildhalter länglicher Form versehen ist, die mit zwei oder mehreren Befestigungsteilen (A, B, C, D, E, F) verbunden werden können.

## Claims

1. A label holder device for goods-display stands comprising a label holder and at least one attachment device for attaching said label holder onto said goods-display stands, said label holder and said attachment device being assembled by assembly means comprising a first standardized assembly means (4a, 4b, 4a′, 4b′) situated on said label holder (1, 1′) and a second standardized assembly means (5, 5′, 5˝, 5‴) situated on said attachment device (A, B, C, D, E, F) and able to engage itself removably in the first assembly means in order to attach said holder to said attachment device, characterized in that said label holder (1, 1′) has means for holding the label (2, 3, 2′, 3′) having substantialy the profile of a planar pocket holding the label between its front face (2, 2′) and its back support (3, 3′), said holder being a semi-rigid one piece from which the front face (2, 2′) at least is transparent and said attachment device (A, B, C, D, E, F) has a fixing mean for fixing said attachment device to said goods-display stand, this fixing mean being chosen between the fixing means (6, 6′ 6˝, 6‴, 6^{IV}, 6^{V}) specifically adapted to the form of said goods-display stand, so that after assembling of said label holder device and attaching on the goods-display stand the label is turned towards the eye of the observer.

2. Device according to claim 1, characterized in that it is constituted at least partially with streamlined pieces and said first assembly means fit said second assembly means by interlocking and lateral sliding of their corresponding surfaces (4a, 4b, 4a′, 4b′, 5, 5′, 5˝ 5‴, 5^{V}).

3. Device according to claim 2, characterized in that said fixing means (6′) engages itself with force or with a threaded means in a hole made in said goods-display stand.

4. Device according to claim 2, characterized in that said attachment device is a semi-rigid piece (A, C) and the surface of said fixing means (6, 6˝) are clipable on the corresponding surface of a shelf edge.

5. Device according to claim 2, characterized in that said attachment means (F) is attachable to a goods-display stand in form of a rod by means of inner pin, one end of which is a ring in which said rod can glide and the other end of which is threaded and provided with a nut, in particular a wing nut, the rotation of the nut permitting the squeezing of said rod against the attachment means (F) or the losening of the set, said attachment means (F) having a face in which a hole in form of a gutter is grooved for slidably accommodating said rod.

6. Device according to one of the ealier claims, characterized in that an elongated label holder (1′) is attachable to two or more attachment means (A, B, C, D, E, F).

7. Label holder devices system intended to give an homogeneous aspect to the labelling of a set of different goods-display stands, characterized in that the system comprises :
- a plurality of label holders (1, 1′), according to claims 1 to 6, each label holder having means for holding the label (2, 3, 2′, 3′) having sensitively the profile of planar pocket holding the label between its front face (2, 2′) and its back support (3, 3′), said holders being semi-rigid pieces with at least the front face (2, 2′) of it being transparent, said holders (1, 1′) being provided with the same standardized first assembly means (4a, 4b, 4a′, 4b′) and
- a set of different attachment devices (A, B, C, D, E, F) according to claims 1 to 6 corresponding to said set of different goods-display stands.

8. Label holder devices system according to claim 7, characterized in that the system is constituted at least partially with streamlined pieces and said first assembly means fits the second assembly means by interlocking and lateral sliding of their corresponding surfaces (4a, 4b, 4a′, 4b′, 5, 5′, 5˝, 5‴ 5^{V}).

9. Label holder devices system according to claim 8, characterized in that the system comprises elongated label holders (1′) attachable to two or more attachment means (A, B, C, D, E, F).
